# FASCICULE DE BREVET EUROPEEN

(11) **EP 0 446 108 B1**
(45) Date de publication et mention de la délivrance du brevet: **08.05.1996**
(21) Numéro de dépôt: 91400558.2
(22) Date de dépôt: 28.02.1991
(51) Int. Cl.: H01P 7/08, H01P 1/203

(54) **Résonateur diélectrique à rubans métalliques micro-ondes et dispositif utilisant un tel résonateur**
Dielektrischer Resonator mit Mikrowellenmetallstreifen und mit diesem Resonator ausgerüstete Vorrichtung
Dielectric resonator with microwave metallic strips and device using such a resonator

(30) Priorité: 09.03.1990 FR 9003057
(43) Date de publication de la demande: 11.09.1991
(73) Titulaire: TEKELEC AIRTRONIC, F-92310 Sèvres (FR)
(72) Inventeur: Forterre, Gérard, Ernest, Emile, F-92700 Colombes (FR); Guillon, Pierre, F-87000 Limoges (FR)
(74) Mandataire: Berger, Helmut

(56) Documents cités:
- FR-A- 2 321 771
- FR-A- 2 613 538
- GB-A- 2 222 312
- US-A- 4 262 269
- US-A- 4 264 881
- US-A- 4 816 788

## Description

L'invention concerne un résonateur diélectrique du type décrit dans le préambule de la revendication 1.

Un tel résonateur est connu par le brevet US N° 4 262 269. Ce document concerne un filtre micro-ondes actif comprenant un résonateur en forme d'un C carré déposé sur un substrat diélectrique et un amplificateur inverseur tel qu'un amplificateur du type FET interposé entre les extrémités du résonateur de demi-longueur d'onde. Par conséquent, l'écart entre les extrémités est relativement important.

Ce dispositif connu présente les inconvénients majeurs que son coefficient de qualité et le couplage sont relativement faibles, qu'ils occasionnent des couplages non désirés avec des composants adjacents et que ses dimensions sont relativement grandes.

La présente invention a pour but de proposer un résonateur diélectrique qui ne présente pas les inconvénients du résonateur connu.

Pour atteindre ce but, le résonateur selon l'invention comprend les caractéristiques qui sont énoncées dans la partie caractérisante de la revendication 1.

On connaît, par le document US-A-4 816 788, un filtre passe-bande haute fréquence présentant un motif de rubans micro-ondes métalliques en forme d'un peigne, dans lequel les extrémités d'au moins certaines dents sont coiffées d'un circuit de contre-réaction comportant un amplificateur et deux portions de ruban déposées de part et d'autre de l'extrémité de la dent. Mais, du fait que le résonateur est du type en élément de ligne et l'ajout de l'énergie s'effectue aux extrémités libres, c'est-à-dire à des zones très limitées, le couplage réalisé est relativement faible.

Par conséquent, la forme en anneau du résonateur selon l'invention, avec les extrémités rapprochées pour délimiter une fente de couplage, et la configuration du circuit de contre-réaction constituent des caractéristiques nouvelles qui ne découlent pas non plus de façon évidente du document US-A-4 816 788 puisque c'est grâce à elle que les inconvénients non seulement du dispositif décrit dans le document US-A-4 262 269 mais également du dispositif du document US-A-4 816 788 peuvent être éliminés. Ces caractéristiques constituent donc des différences fondamentales entre l'invention et l'état de la technique.

D'autres caractéristiques avantageuses de l'invention sont décrites dans les revendications dépendentes 2 à 12.

L'invention sera mieux comprise et d'autres buts, détails, caractéristiques et avantages de celle-ci apparaîtront plus clairement au cours de la description explicative qui va suivre faite en référence aux dessins schématiques annexés donnés uniquement à titre d'exemple illustrant plusieurs modes de réalisation, et dans lesquels.

Les figures 1 à 3 montrent schématiquement trois modes de réalisation d'un résonateur diélectrique selon l'invention, qui se distinguent par la disposition de l'élément à capacité variable permettant la variation de la fréquence de résonance.

Les figures 4 et 5 sont des représentations schématiques respectivement de filtres d'arrêt et passe bande, qui comportent un résonateur diélectrique selon la figure 3.

La figure 6 est une vue en coupe selon la ligne VI-VI de la figure 4.

La figure 7 est une vue en coupe selon la ligne VII-VII de la figure 4.

Le résonateur diélectrique selon les figures 1 à 3 comprend un motif de bandes micro-ondes métalliques A de forme générale annulaire et fendu en 1. Dans l'exemple représenté, le motif présente une forme carrée comportant deux éléments de rubans parallèles horizontaux 2 et deux éléments de rubans verticaux 3. Le motif est du type ligne en épingle à cheveux, c'est-à-dire comportant au niveau de la fente 1 au milieu du ruban supérieur 2 deux tronçons de bandes ou doigts métalliques 4 qui sont parallèles et s'étendent en direction du centre du motif annulaire, parallèlement aux rubans 2. Ces tronçons de bande présentent une longueur prédéterminée et constituent des lignes de couplage. Le motif métallique représenté est déposé sur un support en un matériau diélectrique de forte permittivité relative tel que par exemple du silicium ou AGa intrinsèque ou diélectrique céramique et de façon générale des diélectriques stables en fonction de la température, tels que les matériaux commercialisés par la demanderesse sous les dénominations commerciales E 2036 et E 3036 ayant une valeur ε r = 37, selon tout procédé approprié connu, tel que par exemple par évaporation sous vide. Le motif de circuit pourrait être établi sur un substrat du type Duroid 5870 ayant une épaisseur de 0,503 mm et une constante diélectrique de 2,32.

A cette structure de résonateur de volume est associé un circuit de contre-réaction B formé par une bande micro-onde métallique, de la forme générale d'un C, dont les branches formées par des éléments de bande 6, 7 s'étendent parallèles aux rubans micro-ondes 3 du motif A et sont disposées très près de ceux-ci. Au niveau de la base du circuit de contre-réaction est disposé un élément électronique actif tel qu'un transistor indiqué schématiquement en 8. A l'élément actif 8 peut être associé, sous forme d'un composant discret un dispositif de rotation de phase (non représenté). Cependant cette fonction de rotation de phase peut aussi être accomplie par les bandes (6, 7) du circuit 3 en leur donnant une longueur approprié. Le circuit de contre-réaction est conçu de telle façon qu'il puisse injecter de l'énergie dans le résonateur pour compenser les pertes.

Le résonateur actif micro-onde comporte un dispositif C permettant de l'accorder en fréquence. Les modes de réalisation représentés aux figures 1 à 3 se distinguent par la réalisation de ce dispositif d'accord C. Dans le mode de réalisation selon la figure 1, le dispositif C comporte essentiellement une diode à capacité variable 11 montée entre les extrémités des deux tronçons de couplage 4. Dans le cas de la figure 2, la diode 11 est montée entre l'extrémité d'un des deux tronçons 4 et la masse. Le mode de réalisation selon la figure 3 comporte deux diodes à capacité variable 11, chacune montée entre l'extrémité d'un tronçon ou doigt de couplage 4 et la masse.

Les diodes peuvent être commandées électroniquement, de toute manière connue en soi. Elles permettent de rendre le résonateur accordable aussi bien quant à sa fréquence de résonance qu'à sa largeur de bande. Le montage en parallèle des diodes permet l'emploi de diodes dites "verticales" car elles présentent la plus faible capacité parasite. Il est avantageux d'employer par exemple des diodes "verticales" du type MESA assurant un maximum de variation de l'impédance en raison de leur très faible capacité parasite. L'emploi de deux diodes 11 en parallèle augmente la tenue en puissance et la variation en fréquence.

Il est à noter que le résonateur diélectrique selon l'invention peut être conçu en structure hybride, mais aussi en structure intégrée. Dans ce dernier cas, le transistor 8 et la diode à capacité variable 11 peuvent être réalisés sous forme de circuit intégré formé dans le substrat diélectrique du résonateur.

Les figures 4, 6, 7, d'une part, et la figure 5 d'autre part, montrent deux utilisations d'un résonateur diélectrique selon la figure 3, à savoir un filtre d'arrêt et un filtre passe-bande.

Dans le filtre d'arrêt selon la figure 4, la ligne de micro-onde de transmission indiquée en 13 est continue et s'étend parallèlement au côté de base horizontale non fendue du motif A, à une faible distance appropriée pour assurer la qualité de couplage souhaitée. La tension permettant la variation de la capacité des diodes 11 est appliquée à celle-ci par l'intermédiaire d'inductances de polarisation 14 et à travers des rubans micro-ondes correspondants du motif A, celui-ci présentant à la base de chaque côté vertical 3 un intervalle 15 sur lequel est monté en parallèle une capacité localisée 16 qui n'est cependant pas obligatoire.

Les figures 6 et 7 confirment que le filtre d'arrêt est réalisé selon la technologie planar, le signe de référence 18 désignant le substrat en matériau diélectrique 17 sur lequel sont déposées les différentes bandes micro-ondes métalliques.

En se reportant à la figure 5, on constate que le filtre passe-bande utilise la même configuration de résonateur que le filtre d'arrêt de la figure 4, la ligne de transmission 13 étant cependant interrompue en 19.

Les résonateurs selon l'invention sont du type à haute surtension, ils sont accordables et réalisables en techniques micro-bandes ou entièrement intégrable sur un substrat. Ils sont naturellement stables en fonction de la température et présentent un volume global très réduit par rapport à la technologie connue. Ces résonateurs permettent de réaliser de divers dispositifs tels que des filtres accordables, à pertes nulles, des sources accordables intégrées et des éléments rayonnants.

L'invention présente de nombreux avantages par rapport à l'état de !a technique. Les doigts de couplage 4 constitués par deux tronçons de ligne microbandes parallèles et très proches permettent de réduire la longueur de l'anneau "résonant" en choisissant une longueur allant jusqu'à λ/10 ou λ/8, où λ représente la longueur d'onde dans la ligne de propagation, on ramène au niveau du résonateur une impédance d'entrée plus élevée que celle due de la seule capacité des éléments de lignes et à leurs couplages. La disposition des diodes en parallèle permet l'emploi de diodes dites "verticales", telles que des diodes du type MESA, qui se caractérisent par des très faibles capacités parasites. L'emploi de deux diodes parallèles augmente la tenue en puissance et la variation en fréquence.

Il s'est avéré que l'utilisation d'un résonateur selon l'invention permet d'obtenir des filtres d'arrêt ayant une rejection de 45 dB. Des filtres passe-bande sans pertes de transmission ont été construits, qui présentent des pertes de retour de 35 dB à une fréquence de 3,1 GHz. Pour réduire les pertes de couplage, !a technique de microbande à charge diélectrique peut être employée. En utilisant la technique de couche diélectrique de recouvrement, les couplages entre le résonateur et des lignes d'entrée et de sortie peuvent être augmentés. A une fréquence centrale de 3,1 GHz on a pu obtenir une gamme de fréquence d'accord de l'ordre de 47 MHz. Dans cette gamme, la largeur de bande de 3 dB a été réduite de 5,13 MHz à 3,17 MHz. Il apparait qu'une gamme d'accord plus large peut être obtenue par une réduction de la distance entre les lignes de couplages parallèles du résonateur en épingle à cheveux. De façon générale, en choisissant les dimensions des doigts de couplage de façon appropriée, c'est-à-dire leur largeur et la longueur, et par une disposition appropriée des diodes sur ces doigts de couplage, on peut maximaliser la variation de l'impédance ramenée au niveau du résonateur et ainsi maximaliser la gamme de fréquence d'accord.

Bien entendu de nombreuses variations peuvent être apportées aux structures de résonateur et de circuits utilisant ces résonateur. Ainsi de diverses techniques connues pour la réalisation de circuits hybrides et intégrés et de dépôt des microbandes métalliques ainsi que des résonateurs non en épingle à cheveux peuvent être utilisés.

## Revendications

1. Résonateur diélectrique du type comprenant un motif de rubans micro-ondes (A) métalliques déposé sur un substrat diélectrique à forte permittivité relative et de forme générale annulaire ouverte et un élément actif (8) tel qu'un transistor assurant une contre-réaction et associé audit motif de rubans micro-ondes (A), caractérisé en ce que les extrémités du motif (A) de forme générale annulaire sont rapprochées pour délimiter une fente de couplage (1), que l'élément actif (8) fait partie d'un circuit de contre-réaction (B) comprenant des rubans métalliques micro-ondes (6, 7) qui sont disposés sur le substrat diélectrique (17) à une faible distance des rubans micro-ondes (3) du motif de rubans micro-ondes précité (A) sensiblement parallèlement à ceux-ci, de part et d'autre de ladite fente (1), pour assurer un couplage approprié.

2. Résonateur selon la revendication 1, caractérisé en ce qu'il comprend au moins un élément à capacité variable (11) monté sur le motif de bandes micro-ondes (A) au niveau de la fente (1) de celui-ci.

3. Résonateur selon l'une des revendications précédentes, caractérisé en ce que le motif de bandes micro-ondes (A) est du type en épingle à cheveux comportant au niveau de la fente deux tronçons de bandes micro-ondes (4) parallèles qui s'étendent vers le centre du motif.

4. Résonateur selon la revendication 3, caractérisé en ce que l'élément à capacité variable tel qu'une diode à capacité variable est monté entre l'extrémité d'un de ces tronçons (4) et la masse.

5. Résonateur selon la revendication 3, caractérisé en ce qu'une diode à capacité variable (11) est montée entre l'extrémité de chaque tronçon de couplage (4) et la masse.

6. Résonateur selon la revendication 3, caractérisé en ce qu'une diode à capacité variable (11) est montée entre les extrémités libres des tronçons de couplage (4).

7. Résonateur selon l'une des revendications 2 à 6, caractérisé en ce que l'élément à capacité variable (11) est formé par une diode du type dit "vertical", telle q'une diode du type MESA.

8. Résonateur selon l'une des revendications précédentes, caractérisé en ce que le circuit d'application de la tension de commande d'une diode à capacité variable (11) comporte une portion de circuit reliée à une partie des rubans micro-ondes (2, 4) du motif (A), une fente (15) ou une capacité localisée d'isolement étant prévue dans le motif.

9. Résonateur selon la revendication 8, caractérisé en ce que la première portion de circuit d'application de la tension de commande comporte une inductance de polarisation (14).

10. Résonateur selon l'une des revendications 3 à 9, caractérisé en ce que le motif de bandes micro-ondes (A) présente une forme générale carrée et en ce que les bandes métalliques micro-ondes (6, 7) du circuit de contre-réaction (B) s'étendent au moins en partie parallèlement aux deux côtés parallèles (3) du motif (A) qui ne comporte pas la fente précitée (1), à une très faible distance de ceux-ci.

11. Résonateur selon l'une des revendications précédentes, caractérisé en ce que l'élément actif (8), et le cas échéant, les éléments à capacité variable (11) sont réalisés sous forme de circuits intégrés à l'intérieur du substrat diélectrique (17) du résonateur.

12. Filtre tel qu'un filtre coupe-bande ou un filtre passe-bande, caractérisé en ce qu'il comprend un résonateur diélectrique selon l'une des revendications 1 à 11 et en ce que la ligne de transmission (13) est disposée sur le substrat (17) du résonateur et s'étend parallèlement au ruban (2) du motif (A), qui est parallèle au ruban présentant la fente (1), à une très faible distance dudit ruban (2).

## Patentansprüche

1. Dielektrischer Resonator mit einem Motiv (A) aus Mikrowellenmetallstreifen, das auf ein dielektrisches Substrat mit starker relativer Permittivität aufgebracht ist und die allgemeine Form eines offenen Ringes hat, und mit einem aktiven Element (8) wie einem Transistor, das eine Gegenkopplung bildet und dem genannten Mikrowellenstreifenmotiv (A) zugeordnet ist, dadurch gekennzeichnet, dass die Enden des in allgemeiner Weise ringförmigen Motivs (A) einander angenähert sind, um einen Kopplungsspalt (1) zu bilden, dass das aktive Element (8) Teil eines Gegenkopplungskreises (B) mit metallischen Mikrowellenstreifen (6, 7) ist, die auf das dielektrische Substrat (17) in einer geringen Entfernung der Mikrowellenstreifen (3) des vorgenannten Mikrowellenstreifenmotivs (A) im wesentlichen parallel dazu auf beiden Seiten des genannten Spaltes (1) aufgebracht sind, um eine geeignete Kopplung zu schaffen.

2. Resonator nach Anspruch 1, dadurch gekennzeichnet, dass er wenigstens ein Element (11) mit variabler Kapazität besitzt, das in das Mikrowellenstreifenmotiv (A) in der Nähe von dessen Spalt (1) eingebaut ist.

3. Resonator nach einem der vorgehenden Ansprüche, dadurch gekennzeichnet, dass das Mikrowellenstreifenmotiv (A) vom Haarnadeltyp ist und in der Nähe des Spaltes zwei parallele Mikrowellenstreifenbereiche (4) besitzt, die sich zur Mitte des Motivs hin erstrecken.

4. Resonator nach Anspruch 3, dadurch gekennzeichnet, dass das Element mit variabler Kapazität, wie eine Diode variabler Kapazität, zwischen dem Ende eines dieser Bereiche (4) und der Masse eingebaut ist.

5. Resonator nach Anspruch 3, dadurch gekennzeichnet, dass eine Diode mit variabler Kapazität (11) zwischen dem Ende jedes Kopplungsbereiches (4) und der Masse eingebaut ist.

6. Resonator nach Anspruch 3, dadurch gekennzeichnet, dass eine Diode mit variabler Kapazität (11) zwischen den freien Enden der Kopplungsbereiche (4) eingebaut ist.

7. Resonator nach einem der Ansprüche 2 bis 6, dadurch gekennzeichnet, dass das Element mit variabler Kapazität (11) eine Diode des genannten "vertikalen" Typs, wie eine MESA-Diode ist.

8. Resonator nach einem der vorgenannten Ansprüche, dadurch gekennzeichnet, dass der Kreis zur Versorgung mit Steuerspannung für eine Diode variabler Kapazität (11) einen Schaltkreisbereich besitzt, der mit einem Bereich der Mikrowellenstreifen (2, 4) des Motivs (A) verbunden ist, wobei ein Spalt (15) oder eine lokale Isolationskapazität in dem Motiv vorgesehen ist.

9. Resonator nach Anspruch 8, dadurch gekennzeichnet, dass der genannte erste Schaltkreisbereich zur Versorgung mit der Steuerspannung eine Polarisierungsinduktivität (14) besitzt.

10. Resonator nach einem der Ansprüche 3 bis 9, dadurch gekennzeichnet, dass das Mikrowellenstreifenmotiv (A) die allgemeine Form eines Quadrats hat und dass die metallischen Mikrowellenstreifen (6, 7) des Gegenkopplungskreises (B) sich zumindest teilweise parallel zu zwei parallelen Seiten (3) des Motivs (A), die nicht den genannten Spalt (1) besitzen, in einer geringen Entfernung von diesen erstrecken.

11. Resonator nach einem der vorgenannten Ansprüche, dadurch gekennzeichnet, dass das aktive Element (8) und gegebenenfalls die Elemente mit variabler Kapazität (11) als integrierte Schaltkreise innerhalb des dielektrischen Substrats (17) des Resonators ausgebildet sind.

12. Filter wie ein Bandbegrenzungs- oder Bandpassfilter, dadurch gekennzeichnet, dass es einen dielektrischen Resonator nach einem der Ansprüche 1 bis 11 besitzt, und dass die Übertragungsleitung (13) auf das Substrat (17) des Resonators aufgebracht ist und sich parallel zu dem Streifen (2) des Motivs (A) in einer geringen Entfernung davon erstreckt, der parallel zu dem den Spalt (1) aufweisenden Streifen verläuft.

## Claims

1. Dielectric resonator of the type comprising a pattern of metallic microwave strips (A) deposited onto a dielectric substrate having a great relative permittivity and a generally opened annular shape, and an active element (8) such as a transistor providing a feedback and associated to said microwave strips pattern (A), characterized in that the ends of the pattern (A) having said general annular shape are brought near to one another in view to form a coupling slot (1), that the active element (8) is part of a feedback circuit (B) comprising metallic microwave strips (6, 7) which are deposited on the dielectric substrate (17) at a small distance from the microwave strips (3) of the said microwave strips pattern (A), substantially in a parallel relationship thereto, on both parts of said slot (1), in view to insure an appropriate coupling.

2. Resonator according to claim 1, characterized in that it comprises at least a variable capacity element (11) mounted on the microwave strips pattern (A) in the region of the slot (1) thereof.

3. Resonator according to any of the foregoing claims, characterized in that the microwave strips pattern (A) is of the hair pin type comprising in the region of the slot two parallel microwaves strip sections (4) extending towards the center of the pattern.

4. Resonator according to claim 3, characterized in that the variable capacity element such as a variable capacity diode is mounted between the ends of said sections (4) and the ground.

5. Resonator according to claim 3, characterized in that a variable capacity diode (11) is mounted between the end of each coupling section (4) and the ground.

6. Resonator according to claim 3, characterized in that a variable capacity diode (11) is mounted between the free ends of the coupling sections (4).

7. Resonator according to any of claims 2 to 6, characterized in that the variable capacity element (11) is constituted by a diode of the so-called vertical type such as a MESA type diode.

8. Resonator according to any of the foregoing claims, characterized in that the circuit for supplying the voltage for controlling a variable capacity diode (11) comprises a circuit portion coupled to one part of the microwave strips (2, 4) of the pattern (A), a gap (15) or a local insulating capacity being provided in the pattern.

9. Resonator according to claim 8, characterized in that said first control tension supply circuit portion comprises a biasing inductance (14).

10. Resonator according to one of the claims 3 to 9, characterized in that the microwave strip pattern (A) has a general square shape and in that the metallic microwave strips (6, 7) of the feedback circuit (B) extend at least partially in parallel relationship to two parallel sides (3) of the pattern (A), which do not comprise said slot (1), at a very small distance thereof.

11. Resonator according to any of the foregoing claims, characterized in that the active element (8) and, possibly, the variable capacity elements (11) are made as integrated circuits inside of the dielectric substrate (17) of the resonator.

12. Filter such as a band-cut or a band-pass filter, characterized in that it comprises a dielectric resonator according to any of claims 1 to 11 and in that the transmission line (13) is deposited on the substrate (17) of the resonator and extends in parallel relationship to the strip (2) of the pattern (A) which is parallel to the strip having the slot (1) at a very small distance from said strip (2).
